# EUROPÄISCHE PATENTSCHRIFT

(11) **EP 0 103 565 B1**
(45) Veröffentlichungstag und Bekanntmachung des Hinweises auf die Patenterteilung: **18.12.1985**
(21) Anmeldenummer: 83890158.5
(22) Anmeldetag: 12.09.1983
(51) Int. Cl.: C02F 11/12, B01D 33/04

(54) **Siebbandpresse**
Filter belt press
Filtre-presse à bandes

(30) Priorität: 14.09.1982 AT 3437/82
(43) Veröffentlichungstag der Anmeldung: 21.03.1984
(73) Patentinhaber: VOEST-ALPINE Aktiengesellschaft, A-1011 Wien (AT)
(72) Erfinder: Wolkenstein, Robert, A-8940 Liezen (AT)
(74) Vertreter: Haffner, Thomas M., Dr.

## Beschreibung

Die Erfindung bezieht sich auf eine Siebbandpresse für die Entwässerung von Schlämmen od. dgl. wasserhaltigen Stoffen, bei welcher Siebbänder über Entwässerungstrommeln und Umlenkrollen geführt sind, welche an einem Rahmen gelagertsind, und der Schlamm od. dgl. zwischen zwei Siebbändern gepresst wird, wobei der Schlamm auf das eine Siebband in einem angenähert horizontalen Bereich zwischen zwei Umlenkrollen aufgegeben und von der Schlammaufgabestelle weg zu dem Spalt zwischen den beiden Siebbändern gefördert wird, wobei der Rahmen zwei aus miteinander starr verbundenen Holmen bestehende Seitenwangen aufweist, an welchen Holmen die Lager der Entwässerungstrommeln und zumindest eines Teiles der Umlenkrollen festgelegt sind, wobei weiters die Entwässerungstrommeln und Umlenkrollen zwischen den Seitenwangen angeordnet sind und wobei die der Schlammaufgabestelle benachbarten ungefähr senkrechten Holme der Seitenwangen Anschlussstellen für Lager von Umlenkrollen für dasjenige Siebband, auf welches der Schlamm aufgegeben wird, aufweisen. Bei Siebbandpressen dieser Art wird je nach der Aufgabe dieser Siebbandpresse und nach der in Betracht kommenden Konsistenz des Schlammes die Anordnung verschieden gewählt. Der Schlamm wird auf ein Siebband aufgegeben und bei manchen Schlämmen mit einer gewissen Konsistenz tropft das Wasser bereits an der Aufgabestelle und hinter derselben lediglich durch die Schwerkraft ab, so dass hier bereits eine Vorentwässerung erfolgt. Diese Zone, in welcher der Schlamm bereits durch die Schwerkraft entwässertwird, wird Seihzone genannt und ist beispielsweise auch in einer Siebbandpresse gemäss der AT-C-340331 vorgesehen, welche ebenfalls aus dem Rahmen ragende Umlenkrollen aufweist. Bei anderen Schlämmen wieder ist eine Entwässerung durch die Schwerkraft allein kaum oder nicht möglich, womit eine lange Seihzone überflüssig wird und die Länge der Vorrichtung wie beispielsweise bei einer Vorrichtung gemäss der AT-C-340 331 in unnötiger Weise vergrössert wird.

Aufgabe der Erfindung ist es, eine einheitliche Rahmenkonstruktion für Siebbandpressen mit wahlweise auf verschiedene Länge einrichtbaren Seihzonen zu schaffen. Die Erfindung besteht im wesentlichen darin, dass an die Seitenwangen an der Schlammaufgabeseite über die senkrechten Holme hinausragende, in den Ebenen der Seitenwangen liegende Verlängerungsteile anschliessbar sind, welche Anschlussstellen für die Lager zumindest der oberen Umlenkrolle und gegebenenfalls für eine Lenkrollenhalterung aufweisen, welche gleich ausgebildet sind wie die entsprechenden Anschlussstellen an den senkrechten Holmen der Seitenwangen.

Durch die Verlängerungsteile und die Gleichheit der Anschlussstellen an diesen Verlängerungsteilen wird es ermöglicht, unter Verwendung der gleichen Seitenwangen die Seihzone zu verlängern und damit den Eigenschaften des zu entwässernden Schlammes anzupassen, während bei der Behandlung von Schlämmen, bei welchen eine lange Seihzone keinen Effekt ergibt, der Rahmen ohne Verlängerungsteile verwendet werden kann und damit die Abmessungen der Siebbandpresse verringert werden können. Die Schlammaufgabe auf das Siebband erfolgt in der Zone zwischen den oberen Umlenkrollen. Um eine lange Seihzone zu erreichen, genügt es, wenn diese Zone zwischen den oberen Umlenkrollen verlängert wird.

Dadurch, dass dieAnschlussstellen für die Lager der oberen Umlenkrollen an den senkrechten Holmen der Seitenwangen und an den Verlängerungsteilen gleich ausgebildet sind, können die gleichen Lager verwendet werden und es ist lediglich erforderlich, diese Lager auf die Verlängerungsteile umzusetzen und das Aufgabesiebband zu verlängern. Die Länge des zweiten Siebbandes, welches lediglich als Pressband wirkt, und die Anordnung der Entwässerungstrommeln und Umlenkrollen an den Seitenwangen des Rahmens können hiebei unverändert bleiben, unabhängig davon, ob die Seihzone durch die Verlängerungsteile verlängert wird oder nicht.

Gemäss der Erfindung können die Anschlussstellen für die Lager an schrägen oder senkrechten Holmen der Verlängerungsteile angeordnet sein. Hiebei liegen die Anschlussstellen an dem Verlängerungsteil und den senkrechten Holmen der Seitenwangen jeweils zueinander in etwa gleicher Lage, wodurch eine weitere Vereinfachung erreicht wird. Der Lauf des Siebbandes kann durch Lenkrollen korrigiert werden, welche dadurch verstellbar sind, dass ihre Lager in einer Halterung verschiebbar angeordnet sind. Dadurch kann eine leichte Schrägstellung der Rollen relativ zur Senkrechten auf die Laufrichtung des Siebbandes erfolgen, durch welche der Lauf des Siebbandes korrigiert wird. Auch für diese Lenkrollenhalterung können gemäss der Erfindung die senkrechten Holme der Seitenwangen und die entsprechenden senkrechten oder schrägen Holme der Verlängerungsteile gleiche Anschlussstellen aufweisen.

Gemäss der Erfindung ist die Anordnung zweckmässig so getroffen, dass die senkrechten oder schrägen, Anschlussstellen aufweisenden Holme der Verlängerungsteile oben durch ungefähr waagrechte Holme mit den Seitenwangen verbunden sind. Dadurch wird der Bedingung Rechnung getragen, dass die Zone des Siebbandes, in welcher eine Schlammaufgabe auf dieses erfolgt, bzw. die Seihzone ungefähr horizontal liegen soll, wobei nur durch die Lage der oberen Umlenkrolle die Seihzone verlängert oder verkürzt wird.

Gemäss der Erfindung kann die Anordnung so getroffen sein, dass die Verlängerungsteile unten durch ganz oder teilweise schräg zu den senkrechten Holmen der Seitenwangen abfallende Holme mit den Seitenwangen verbunden sind. Durch diese schrägen Holme der Verlängerungsteile wird ermöglicht, dass bei einer Verlängerung der Seihzone bzw. bei Anschluss der Verlängerungsteile die Lager der unteren Umlenkrolle für dasjenige Siebband, auf welches der Schlamm aufgebracht wird, an den Anschlussstellen an den senkrechten Holmen der Seitenwangen verbleiben können.

Die beiden Seiten der Verlängerungsteile können durch an die Kreuzungsstellen der horizontalen Holme mit den vertikalen oder schrägen Holmen angeschlossene Holme miteinander zu einer festen Einheit verbunden sein.

In der'Zeichnung ist die Erfindung an Hand von Ausführungsbeispielen schematisch erläutert.

Fig. 1 bis 4 zeigen in Seitenansichten vereinfachte Darstellungen der Siebbandpresse. Fig. 1 zeigt die Siebbandpresse ohne Verlängerungsteile. Fig. 2, 3 und 4 zeigen verschiedene Varianten von an die Seitenwangen der Siebbandpresse nach Fig. 1 angeschlossenen Verlängerungsteilen. Fig. 5 zeigt eine Stirnansicht des Rahmens der Siebbandpresse nach Fig. 1 in Richtung des Pfeiles V der Fig. 1.

Die Siebbandpresse nach Fig. 1 weist einen aus zwei Seitenwangen 1 bestehenden Rahmen 13 auf. Die Aufgabe des Schlammes erfolgt an der mit einem Pfeil 2 bezeichneten Stelle auf das Siebband 3, welches in Richtung des Pfeiles 4 läuft. An dem senkrechten Holm 5 sind Anschlussstellen für die Lager 14 der oberen Umlenkrolle 6 und für die Lager 15 der Umlenkrolle 7 vorgesehen. 8 ist eine verstellbare Lenkrolle, welche zur Korrektur des Siebbandlaufes dient und deren Halterung 9 an die senkrechten Holme 5 der Seitenwangen 1 angeschlossen ist.

Vom Siebband 3 gelangt der Schlamm auf das zweite Siebband 10 und wird zwischen den Siebbändern 3 und 10 über Entwässerungstrommeln und Umlenkrollen gefördert.

Zwei Seitenwangen 1 sind durch Querholme 11 und 12 zu einem Rahmen 13 verbunden. Eine Stirnansicht dieses Rahmens 13 in Richtung des Pfeiles V nach Fig. ist in Fig. 5 dargestellt, welche nur den Rahmen 13 unter Weglassung der Entwässerungstrommeln, der Umlenkrollen und der Lenkrollen zeigt.

Bei der Anordnung nach Fig. 2 ist ein Verlängerungsteil 16 an der Aufgabeseite der Seitenwangen 1 angeschlossen. Jeder dieser Verlängerungsteile 16 weist einen senkrechten Holm 17 und zwei waagrechte Holme 18 und 19 auf. Der senkrechte Holm 17 weist Anschlussstellen für die Lager der oberen Umlenkrolle 6 und der unteren Umlenkrolle 7 auf, welche nun in der Lage 6' bzw. 7' liegen. Diese Anschlussstellen sind gleich ausgebildet wie die Anschlussstellen am senkrechten Holm und die Lager der oberen und unteren Umlenkrollen 6 bzw. 7 können daher ohne weiteres an die senkrechten Holme 17 der Verlängerungsteile 16 angeschlossen werden. Die Schlammaufgabe kann nun an der durch den Pfeil 20 angedeuteten Stelle erfolgen, so dass hinter dieser Schlammaufgabestelle eine lange Seihzone 21 entsteht. Die Lenkrolle, welche zur Korrektur des Bandlaufes dient, gelangt nun auch hier in die Lage 8' und die Halterung 9 dieser Lenkrolle gelangt in die Lage 9'. Das Siebband 3 gelangt in die Lage 3'.

Die Ausführungsform nach Fig. 3 unterscheidet sich von der Ausführungsform nach Fig. 2 dadurch, dass die an die Seitenwangen 1 angesetzten Verlängerungsteile 22 Holme 23 aufweisen, welche teilweise schräg zum senkrechten Holm 5 nach unten verlaufen.

Die obere Umlenkrolle 6 gelangt nun die Lage 6" an einen senkrechten Teil 24 des Holmes und die Lenkrolle 8 gelangt in die Lage 8", wobei die Halterung 9 dieser Lenkrolle in die Lage 9" gelangt.

Die untere Umlenkrolle 7 kann infolge des schrägen Teiles des Holmes 23 in ihrer Lage an den senkrechten Holmen 5 verbleiben. Die Seihzone 21 ist wieder verlängert und die Schlammaufgabe erfolgt nun an der durch den Pfeil 20 angedeuteten Stelle.

Bei der Ausführungsform nach Fig. 4 sind die waagrechten Holme 18 der Verlängerungsteile 25 durch schräge Holme 26 mit den Seitenwangen 1 verbunden. Die Lager der oberen Umlenkrolle 6 und die Halterung 9 der Lenkrolle 8 sind nun an die Anschlussstellen der schrägen Holme 26 angeschlossen. Die obere Umlenkrolle 6 gelangt daher in die Lage 6"', die Lenkrolle 8 gelangt in die Lage 8"' und die Halterung dieser Lenkrolle gelangt in die Lage 9"'. Das Siebband 3 verläuft nun in der Lage 3"'. Die Schlammaufgabe erfolgt wieder an der Stelle des Pfeiles 20 und so entsteht wieder eine lange Seihzone 21. Infolge der schrägen Anordnung des Holmes 26 können die Lager der unteren Umlenkrolle 7 an den Anschlussstellen der senkrechten Holme 5 verbleiben, so dass die untere Umlenkrolle in ihrer Stellung 7 verbleibt.

## Patentansprüche

1. Siebbandpresse für die Entwässerung von Schlämmen od. dgl. wasserhaltigen Stoffen, bei welcher Siebbänder (3, 10) über Entwässerungstrommeln und Umlenkrollen (6, 7, 8) geführt sind, welche an einem Rahmen (13) gelagert sind, und der Schlamm od. dgl. zwischen zwei Siebbändern (3, 10) gepresst wird, wobei der Schlamm auf das eine Siebband (3) in einem angenähert horizontalen Bereich zwischen zwei Umlenkrollen aufgegeben und von der Schlammaufgabestelle (2, 20) weg zu dem Spalt zwischen den beiden Siebbändern (3, 10) gefördert wird, wobei der Rahmen (13) zwei aus miteinander starr verbundenen Holmen (5) bestehende Seitenwangen (1) aufweist, an welchen Holmen (5) die Lager der Entwässerungstrommeln und zumindest eines Teiles der Umlenkrollen (6, 7, 8) festgelegt sind, wobei weiters die Entwässerungstrommeln und Umlenkrollen zwischen den Seitenwangen (1) angeordnetsind und wobei die der Schlammaufgabestelle (2, 20) benachbarten ungefähr senkrechten Holme (5) der Seitenwangen (1) Anschlussstellen für Lager (14, 15) von Umlenkrollen für dasjenige Siebband (3), auf welches der Schlamm aufgegeben wird, aufweisen, dadurch gekennzeichnet, dass an die Seitenwangen (1) an der Schlammaufgabeseite (20) über die senkrechten Holme (5) hinausragende, in den Ebenen der Seitenwangen (1) liegende Verlängerungsteile (16; 22; 25) anschliessbar sind, welche Anschlussstellen für die Lager zumindest der oberen Umlenkrolle (6', 6", 6"') und gegebenenfalls für eine Lenkrollenhalterung (9', 9", 9"') aufweisen, welche gleich ausgebildet sind wie die entsprechenden Anschlussstellen an den senkrechten Holmen (5) der Seitenwangen (1 ; Fig. 2; 3; 4).

2. Siebbandpresse nach Anspruch 1, dadurch gekennzeichnet, dass Anschlussstellen aufweisende Holme (17; 23; 26) der Verlängerungsteile (16; 22; 25) oben durch ungefähr waagrechte Holme mit den Seitenwangen (1) verbunden sind (Fig. 2; 3; 4).

3. Siebbandpresse nach Anspruch 1 oder 2, dadurch gekennzeichnet, dass die Verlängerungsteile (22; 25) unten durch ganz oder teilweise schräg zu den senkrechten Holmen (5) der Seitenwangen (1) abfallende Holme (23; 26) mit den Seitenwangen (1) verbunden sind, so dass die untere Umlenkrolle (7) an den senkrechten Holmen (5) der Seitenwangen (1) verbleiben kann (Fig. 3; 4).

## Claims

1. A filter belt press for dewatering sludges or the like water-containing materials, in which filter belts (3, 10) are trained around dewatering drums and deflection rollers (6, 7, 8) rotatably supported on a frame (13) and in which the sludge or the like is pressed between two filter belts (3, 10), the sludge being charged onto one filter belt (3) within an approximately horizontal area between two deflection rollers and being conveyed away from the sludge charging area (2, 20) to the gap formed between both said filter belts (3, 10), said frame (13) comprising two lateral cheeks (1) being constructed of spars (5) rigidly connected with each other on which spars the bearings of the dewatering drums and of at least some of the deflection rollers (6, 7, 8) are mounted, the dewatering drums and the deflection rollers being arranged between the lateral cheeks (1), and the approximately vertical spars (5) of the lateral cheeks (1) located adjacent to the sludge charging area (2, 20) being provided with connection means for bearings (14, 15) of deflection rollers for that filter belt (3) onto which the sludge is charged, characterized in that extension pieces (16; 22; 25) projecting outwardly beyond the vertical spars (5) and located within the planes of the lateral cheeks (1 ) are connectable to the lateral cheeks (1) at the sludge charging side (20), said extension pieces being provided with connection means for the bearings at least of the upper deflection roller (6', 6", 6"') and, if desired, for a deflection roller support (9', 9", 9"'), said connection means being of similar construction as the corresponding connection means on the vertical spars (5) of the lateral cheeks (1; Fig. 2; 3; 4).

2. A filter belt press as claimed in claim 1, characterized in that spars (17; 23; 26), comprising connection means, of the extension pieces (16; 22; 25) at their upper area are connected with the lateral cheeks (1) by means of approximately horizontal spars (Fig. 2; 3; 4).

3. A filter belt press as claimed in claim 1 or 2, characterized in that the extension pieces (22; 25) at their lower area are connected with the lateral cheeks (1) by means of spars (23; 26) wholly or partially downwardly inclined relative to the vertical spars (5) of the lateral cheeks (1), so that the lower deflection roller (7) can remain on the vertical spars (5) of the lateral cheeks (1; Fig. 3; 4).

## Revendications

1. Filtre-presse à bandes pour la déshydratation de boues ou de matières contenant de l'eau semblables dans lequel des bandes filtrantes (3, 10) passent sur des tambours de déshydratation et des rouleaux de renvoi (6, 7, 8) montés sur un bâti (13) et la boue ou la matière semblable est pressée entre deux bandes filtrantes (3, 10), la boue étant chargée sur une bande filtrante (3) dans une zone approximativement horizontale située entre deux rouleaux de renvoi et transportée de l'endroit de chargement (2, 20) à l'interstice entre les deux bandes filtrantes (3, 10), le bâti (13) présentant deux joues latérales (1 ) constituées de poutres (5) réunies rigidement sur lesquelles sont fixés les paliers des tambours de déshydratation et d'au moins une partie des rouleaux de renvoi (6,7,8), les tambours de déshydratation et les rouleaux de renvoi étant placés entre les joues latérales (1 ), et les pou- tresapproximativementverticales (5) des joues latérales (1 ) voisines de l'endroit de chargement (2, 20) présentant des endroits de montage de paliers (14,15) de rouleaux de renvoi de la bande filtrante (3) sur laquelle la boueest chargée, caractérisé par le fait que sur les joues latérales (1 ) peuvent être montés, sur le côté de chargement (20), des éléments de rallonge (16; 22; 25), dépassant des poutres verticales (5) et situés dans les plans des joues latérales (1 ), qui présentent des endroits de montage des paliersau moins du rouleau supérieur de renvoi (6', 6", 6"') et éventuellement d'un support de rouleau de guidage (9', 9", 9"') qui sont identiques aux endroits de montage correspondants prévus sur les poutres verticales (5) des joues latérales (1 ; fig. 2; fig. 3; fig. 4).

2. Filtre-presse à bandes selon la revendication 1, caractérisé par le fait que les poutres (17; 23; 26) des éléments de rallonge (16; 22; 25) présentant des endroits de montage sont réunies en haut aux joues latérales (1 ) par des poutres approximativement horizontales (fig. 2; fig. 3; fig. 4).

3. Filtre-presse à bandes selon l'une des revendications 1 et 2, caractérisé par le fait que les éléments de rallonge (22; 25) sont réunis en bas aux joues latérales (1 ) par des poutres (23; 26) descendant en totalité ou en partie obliquement par rapport aux poutres verticales (5) des joues latérales (1), de sorte que le rouleau inférieur de renvoi (7) peut rester sur les poutres verticales (5) des joues latérales (1 ) (fig. 3; fig. 4).
